# EUROPÄISCHE PATENTANMELDUNG

(11) **EP 1 039 778 A1**
(43) Veröffentlichungstag der Anmeldung: **27.09.2000**
(21) Anmeldenummer: 00103869.4
(22) Anmeldetag: 24.02.2000
(51) Int. Cl.: H04R 3/14

(54) **Vorrichtung zur Verbesserung der Wiedergabe von Schallereignissen im Tieftonbereich**

(30) Priorität: 27.02.1999 EP 99103840
(71) Anmelder: Evi Audio GmbH, 94315 Straubing (DE)
(72) Erfinder: Kraus, Günther J., D - 94315 Straubing (DE)
(74) Vertreter: Hilleringmann, Jochen, Dipl.-Ing.

(57) **Zusammenfassung**

Bei der Vorrichtung zur Verbesserung bei der Wiedergabe von Schallereignissen mittels einer Frequenzweiche, die ein Tiefpassfilter und ein Hochpassfilter aufweist, ist vorgesehen, dass die Übertragungsfunktion des Frequenzweichentiefpassfilters eine gebrochen rationale Funktion mit einem Nennerpolynom 2. Ordnung mit einer Polgüte von 1 und einem Zählerpolynom 2. Ordnung mit einer Polgüte von 1 und einem Zählerpolynom ist, das aus einer Konstanten besteht, dass die Übertragungsfunktion des Frequenzweichenhochpassfilters eine gebrochen rationale Funktion mit einem Nennerpolynom 2. Ordnung mit einer Polgüte von 1 und einem Zählerpolynom ist, das aus dem quadratischen Term p² besteht, wobei $\text{p = jω + σ}$ die komplexe Frequenzvariable ist, und dass die Polfrequenzen der Nennerpolynome der Übertragungsfunktionen der Hochpass- und Tiefpassfilter jeweils gleich ist.

## Beschreibung

Der Hörfrequenzbereich umfasst einen Bereich von etwa 9 Oktaven. Eine Wiedergabe des gesamten Bereiches mit nur einer einzigen Membran ist, insbesondere bei höheren Qualitätsanforderungen und größeren Lautstärken kaum möglich. Das Audiosignal wird deshalb in Teilfrequenzbereiche aufgeteilt, beispielsweise in einen Tiefton- und in einen Mittel-Hochtonkanal und durch Lautsprechersysteme mit optimierten Eigenschaften für diese Bereiche abgestrahlt.

Die zur Aufteilung notwendigen elektronischen Schaltungen werden als Frequenzweichen bezeichnet. Dabei werden im wesentlichen zwei unterschiedliche Techniken verwendet. Die sogenannten passiven Frequenzweichen sind unmittelbar vor den jeweiligen Bereichssystemen angeordnet und filtern aus dem bereits leistungsverstärkten Audiosignal den jeweiligen Frequenzbereich für das Bereichssystem heraus. Diese Filter müssen also relativ hohe Leistungen übertragen und sind deshalb vergleichsweise aufwendig und teuer.

Die sogenannten aktiven Frequenzweichen teilen das Audiosignal vor der Leistungsverstärkung auf und sind mit moderner Schaltungstechnik vergleichsweise preiswert und mit höchster Audioqualität realisierbar. Nach der Aufteilung müssen die Teilfrequenzbereiche naturgemäß getrennt leistungsverstärkt und den Teilbereichslautsprechern zugeführt werden. Obwohl im Vergleich zu den passiven Frequenzweichen mehr Leistungsverstärkerzüge benötigt werden, ist heutzutage die aktive Trennung insgesamt gesehen häufig preiswerter als die passive Weichenrealisierung.

Ein weiterer Vorteil eines aktiven Systems ist in psychoakustischen Phänomenen begründet. Treten beim passiven System durch Übersteuerung des Leistungsverstärkers Verzerrungen auf, so werden diese von allen Teilbereichssystemen wiedergegeben und vom Ohr als störend wahrgenommen. Treten hingegen in einem aktiven System beispielsweise Übersteuerungsvorgänge im Tieftonkanal auf, so sind diese aufgrund von psychoakustisch bedingten Maskierungsvorgängen häufig nicht wahrnehmbar, solange die anderen Teilbereich unverzerrt wiedergegeben werden. Aktive Systeme werden, insbesondere bei höheren Lautstärken, deshalb subjektiv als qualitativ hochwertiger als passive Systeme empfunden.

Passive Frequenzweichen wurden vor etwa 70 Jahren im Zusammenhang mit den ersten Lautsprecheranlagen für Kinos entwickelt und werden, mit nur unwesentlichen Änderungen, noch heute eingesetzt. Aktive Frequenzweichen konnten erst mit der Halbleitertechnik der letzten 30 Jahre ökonomisch realisiert werden und haben mittlerweile auch in sehr preiswerten Beschallungsanlagen Einzug gehalten.

Zu passiven und insbesondere aktiven Frequenzweichen sind eine große Anzahl von Veröffentlichungen, insbesondere im angloamerikanischen Sprachraum erschienen. Als Beispiele seien hier angeführt: R.H. Small, "Constant-Voltage Crossover Network Design", J. Audio Engl. Soc., vol. 19, pp. 12-19 (Jan. 1971), J.R. Ashley und L.M. Henne, "Operational Amplifier Implementation of Ideal Electronic Crossover Networks", J. Audio Engl. Soc., vol. 19, pp. 7-11 (Jan. 1971), S.H. Linkwitz, "Acitive Crossover Ntworks for Noncoincident Drivers", J. Audio Eng. Soc., vol. 24, pp. 2-8, (Jan./Feb. 1976), A.N. Thiele, "Optimum Passive Loudspeaker Dividing Networks", Proceedings of the I.R.E.E. (Australia), pp. 220-224, (July 1975).

Kennzeichnend für den Stand der Technik ist generell das Ziel der Realisierung eines nach Betrag und Phase möglichst linearen akustischen Frequenzgangs. In der Literatur wird häufig auch lediglich die Übertragungsfunktion der Weiche betrachtet, obgleich diese ohne Berücksichtigung der Übertragungsfunktion der Lautsprecher naturgemäß keine Aussage über den Frequenz- und Phasengang des Gesamtsystems gestattet.

Die Übertragungsfunktion der Teilsysteme liegen in Kette mit den elektrischen Weichenfunktionen, so dass sich als Gesamtübertragungsfunktion jeweils das Produkt der einzelnen Übertragungsfunktionen ergibt. Die Summierung zum Gesamtsignal erfolgt erst im akustischen Bereich beim Ohr des Zuhörers. Im Übergangsgebiet werden die Bereiche unterschiedlich, je nach Weichentyp, abgeschwächt, so dass sich näherungsweise ein linearer Frequenzgang ergibt.

In professionellen Beschallungsanlagen, beispielsweise für Theater- und Musikveranstaltungen, ist für die realistische und befriedigende Wiedergabe von Schallereignissen ein Frequenzgang von etwa 40 Hz bis 15 kHz und ein Spitzenpegel von etwa 100 dB beim Zuhörer anzustreben. Aus physikalischen Gründen lassen sich diese Anforderungen in vergleichsweise kleinen Lautsprechergehäusen nicht erfüllen. Für den portablen Betrieb werden deshalb häufig zwei Lautsprecherboxentypen eingesetzt, nämlich ein vergleichsweise kleines Breitbandsystem für den Bereich von etwa 60 Hz bis 15 kHz und ein sogenannter Subwoofer für die unterste Oktave von 40 Hz bis 80Hz.

Aus Gründen des einfachen Aufbaus werden Subwoofer häufig einfach parallel zum Breitbandsystem angeschlossen. Dies ist ohne größere Probleme möglich, wenn höhere Frequenzen, die zu Interferenzen mit dem Breitbandsystem führen würden, im Subwoofer durch eine passive Weiche abgetrennt werden. Da sich der Tieftonbereich des Breitbandsystems und der obere Teil des Tieftonbereichs des Subwoofers überlappen, tritt eine Addition der tieffrequenten Anteile auf, es ergibt sich also ein höherer Schalldruck im Tieftonbereich als der von Breitbandsystem und Subwoofer jeweils allein erzeugte Schalldruck.

Werden beide Systeme mittels einer herkömmlichen aktiven Frequenzweiche getrennt angesteuert, so ergibt sich der Summenfrequenzgang des Gesamtsystems als Aneinanderreihung der Teilfrequenzgänge und der Summenschalldruck ist jeweils gleich dem Schalldruck der einzelnen Systeme.

Das durch einfache Parallelschaltung erzeugte passive System strahlt aber, bei gleicher Klemmenspannung, eine höhere Schallleistung im Bassbetrieb ab als das aktiv getrennte Systeme, weil beim passiven System im Überlappungsbereich zwei Membranen gleichzeitig abstrahlen. Aufgrund der Addition der Schalldrücke von Breitbandsystem und Subwoofer ist der Frequenzgang bassbetont, was häufig subjektiv als Vorzug empfunden wird.

Das aktiv getrennte System hat aber, bei höherer Aussteuerung den Vorteil der subjektiv saubereren Wiedergabe.

Der Erfindung liegt die Aufgabe zugrunde, aktive Frequenzweichen dahingehend weiterzubilden, dass die Vorzüge des aktiven Betriebs mit dem Schallpegelgewinn des passiv-überlappenden Betriebs verbunden werden, ohne dass eine wesentliche Veränderung des Frequenzgangs des Gesamtsystems in den unterschiedlichen Betriebsarten in Kauf genommen werden muss. Zur Vereinfachung der Handhabung sollen auch vom Benutzer keinerlei Umschaltungen vorgenommen werden müssen, damit er für den Anwendungsfall den aktiven oder passiven Betrieb ohne weiteres Nachdenken geeignet wählen kann.

Diese Aufgabe wird erfindungsgemäß mit einer Vorrichtung gelöst, die die Merkmale des Anspruchs 1 aufweist. Vorteilhafte Weiterbildungen der Erfindung sind jeweils in den Unteransprüchen angegeben.

Den oben angeführten herkömmlichen Frequenzweichen liegt generell das Ziel der Realisierung eines nach Betrag und Phase möglichst linearen Frequenzgangs zugrunde. Die Übertragungsfunktionen der Teilsysteme liegen in Kette mit den elektrischen Weichenfunktionen, so dass sich als Gesamtübertragungsfunktion jeweils das Produkt der einzelnen Übertragungsfunktionen ergibt. Die Summierung zum Gesamtsignal erfolgt erst im akustischen Bereich beim Ohr des Zuhörers. Im Übergangsgebiet werden die Bereiche unterschiedlich nach Weichentyp abgeschwächt, so dass sich näherungsweise ein linearer Frequenzgang ergibt.

Schaltet man einem bereits mit passiven Weichen ausgerüsteten System einfach eine herkömmliche aktive Frequenzweiche in Kette, so ergibt sich kein linearer Frequenzgang mehr, sondern es kann durch die Multiplikation der beteiligten Übertragungsfunktionen zu einer Senke im Frequenzgang des Gesamtsystems kommen, selbst wenn die isolierte Betrachtung der aktiven Weiche in der Summierung einen linearen Frequenzgang ergibt.

Entscheidend für die Weichenfunktion ist, dass deren Summenfunktion bezüglich einer nachgeschalteten weiteren Weichenfunktion nahezu invariant ist, so dass bei Einsatz dieser neuartigen aktiven weiche vor einem bereits mit passiven Weichen ausgerüsteten System keine wesentlichen Frequenzgangsänderungen auftreten.

Die erfindungsgemäße Weiche arbeitet mit einem Hochpass und Tiefpass 2. Ordnung, deren Polgüten, bei näherungsweise gleichen Polfrequenzen, näherungsweise gleich 1 gewählt werden. Die Summenfunktion einer einzelnen Weiche weicht von der Summenfunktion der Kettenschaltung überraschenderweise nur etwa um ein halbes dB ab, an der nominellen Übergangsfrequenz ist die Addition beider Signale in beiden Fällen identisch gleich 2. Vorteilhafterweise lässt sich diese glockenförmige Additionsfunktion dazu benutzen, den nach tiefen Frequenzen hin abfallenden Frequenzgang eines Gesamtsystems zu linearisieren. Da die Addition der Signale erst im akustischen Bereich erfolgt, ist die Belastung von Leistungsverstärkern und Lautsprechersystemen wesentlich geringer als bei einer Frequenzgangentzerrung im elektronischen Bereich der Übertragungskette.

Bei Einsatz herkömmlicher Frequenzweichen weichen die Summenfunktionen um 6 dB und mehr voneinander ab und es kommt zu einer Absenkung im Frequenzgang im Vergleich zur Parallelschaltung der Systeme mit Passivweiche.

Nachfolgend werden zur Veranschaulichung der erfindungsgemäßen Vorrichtung in den Zeichnungen einige Berechnungen und Messungen dargestellt. Der Einfachheit halber sind alle Berechnungen und Simulationen normiert auf die Kreisfrequenz 1 durchgeführt. In den Simulationen wird aber die zugehörige Frequenz dargestellt. Im einzelnen zeigen:
- Fign. 1 bis 7 und 10: prinzipielle Beschaltungen und Frequenzgänge von parallel betriebenen Lautsprechersystemen mit und ohne aktive Frequenzweiche und
- Fign. 8 bis 9 sowie 11 bis 13: Frequenzgänge und eine schaltungstechnische Realisierung einer erfindungsgemäßen Frequenzweiche.

Fig. 1 zeigt den Frequenzgang einer Breitbandlautspeicherbox für professionelle Anwendungen. Der Kennschalldruckpegel dieses Lautsprechersystems liegt bei etwa 96 dB, die Grenzfrequenz bei etwa 85 Hz.

Fig. 2 zeigt den Frequenzgang eines Subwoofers mit eingebauter passiver Frequenzweiche. Der Kennschalldruckpegel liegt hier bei etwa 100 dB, die Grenzfrequenzen bei etwa 90 Hz und 200 Hz. Zu tiefen Frequenzen fällt der Subwoofer weniger steil ab als die Breitbandlautsprecherbox.

Fig. 3 zeigt die prinzipielle Schaltung bei parallelem Betrieb beider Systeme. Das Ausgangssignal des Leistungsverstärkers wird direkt an beide Lautsprecherboxen angelegt.

Fig. 4 zeigt den gemessenen Frequenzgang der Parallelschaltung beider Lautsprecherboxen.

Fig. 5 zeigt den prinzipiellen Aufbau bei Ansteuerung der Boxen durch eine aktive Frequenzweiche. Das Audiosignal wird im niederpegeligen Bereich durch die aktive Frequenzweiche in einen Mittel-Hochtonanteil und in einen Bassanteil getrennt. Die Signale werden anschließend über getrennte Leistungsverstärker verstärkt und in die zugehörigen Lautsprecherboxen eingespeist.

Fig. 6 zeigt den Amplitudenfrequenzgang einer typischen aktiven Frequenzweiche. Hier ist eine Linkwitz-Riley Weiche mit einer Flankensteilheit von 24 dB/Oktave dargestellt. Die normierte Übertragungsfunktion dieser Frequenzweiche ist${\text{H(p)}}_{\text{T}} \text{=} {\left(\frac{\text{1}}{\text{p} {\text{}}^{\text{2}} \text{+ 1,414 p + 1}}\right)}^{\text{2}}$ für den Tiefpassausgang und${\text{H(p)}}_{\text{H}} \text{=} {\left(\frac{\text{p} {\text{}}^{\text{2}}}{\text{p} {\text{}}^{\text{2}} \text{+ 1,414 p + 1}}\right)}^{\text{2}}$ für den Hochpassausgang.

Die Summe beider Ausgänge ist ebenfalls abgebildet. Diese Summe wird aber naturgemäß erst im akustischen Bereich gebildet.

Fig. 7 zeigt den Frequenzgang der Boxenkombination, betrieben mit einer 100 Hz Linkwitz-Riley Weiche mit 24 dB/Oktave Flankensteilheit. Beim Vergleich mit Fig. 4 ist der Schallpegelunterschied in der Umgebung von 100 Hz unschwer zu erkennen.

Fig. 8 zeigt den Amplitudenfrequenzgang der erfindungsgemäßen Weiche. Die normierte Übertragungsfunktion ist${\text{H(p)}}_{\text{T}} \text{=} \frac{\text{-1}}{{\text{p}}^{\text{2}} \text{+ p + 1}}$ für den Tiefpassaugang und${\text{H(p)}}_{\text{H}} \text{=} \frac{{\text{p}}^{\text{2}}}{{\text{p}}^{\text{2}} \text{+ p + 1}}$ für den Hochpassausgang.

Die Summe beider Ausgänge ist am Maximum um 6 dB angehoben, die Summierung erfolgt natürlich erst im akustischen Bereich.

Fig. 9 zeigt den Frequenzgang der Boxenkombination, betrieben mit einer erfindungsgemäßen Weiche mit 100 Hz Übergangsfrequenz. Ein Vergleich mit Fig. 4 und Fig. 7 zeigt den Vorteil der erfindungsgemäßen Weiche.

Fig. 10 zeigt zur weiteren Veranschaulichung den Amplitudenfrequenzgang von zwei in Kette geschalteten Linkwitz-Riley Frequenzweichen 2. Ordnung mit 12 dB/Oktave Flankensteilheit. Als Summe ergibt sich hier eine 6 dB Absenkung bei der Weichenübergangsfrequenz. Dieses Verhalten ist typisch für die Kettenschaltung von Weichenfunktionen nach dem derzeitigen Stand der Technik.

Fig. 11 zeigt den Frequenzgang der Kettenschaltung der erfindungsgemäßen Frequenzweiche mit einer Linkwitz-Riley Frequenzweiche 2. Ordnung mit 12 dB/Oktave Flankensteilheit. Hier tritt, im Vergleich zur Kettenschaltung von Weichenfunktionen nach dem Stand der Technik, nur eine geringe Welligkeit auf.

Fig. 12 zeigt eine schaltungstechnische Realisierung einer erfindungsgemäßen Frequenzweiche mit 100 Hz Übergangsfrequenz.

Fig. 13 zeigt den Amplitudenfrequenzgang der in Fig. 12 gezeigten schaltungstechnischen Realisierung.

## Patentansprüche

1. Vorrichtung zur Verbesserung der Wiedergabe von Schallereignissen mittels einer Frequenzweiche, die ein Tiefpassfilter und ein Hochpassfilter aufweist, dadurch gekennzeichnet,
- dass die Übertragungsfunktion des Frequenzweichentiefpassfilters eine gebrochen rationale Funktion mit einem Nennerpolynom 2. Ordnung mit einer Polgüte von 1 und einem Zählerpolynom ist, das aus einer Konstanten besteht,
- dass die Übertragungsfunktion des Frequenzweichenhochpassfilters eine gebrochen rationale Funktion mit einem Nennerpolynom 2. Ordnung mit einer Polgüte zwischen 0,8 und 1,2 und einem Zählerpolynom ist, das aus dem quadratischen Term p² besteht, wobei $\text{p = jω + σ}$ die komplexe Frequenzvariable ist, und
- dass die Polfrequenzen der Nennerpolynome der Übertragungsfunktionen der Hochpass- und Tiefpassfilter jeweils gleich ist.

2. Vorrichtung nach Anspruch 1, dadurch gekennzeichnet, dass die Polgüten der Nennerpolynome zwischen 0,9 bis 1,1 liegen und vorzugsweise 1 sind.

3. Vorrichtung nach Anspruch 1 oder 2, dadurch gekennzeichnet, dass die Polfrequenzen der Nennerpolynome ein Verhältnis von 0,7 bis 1,4, vorzugsweise 0,8 bis 1,25, vorzugsweise 1 aufweisen.

4. Vorrichtung nach einem der Ansprüche 1 bis 3, dadurch gekennzeichnet, dass die Polyfrequenzen zwischen 50 Hz und 140 Hz, vorzugsweise bei 100 Hz liegen.

5. Vorrichtung nach einem der Ansprüche 1 bis 4, dadurch gekennzeichnet, dass die Filteranordnung als aktives Filter aufgebaut ist.

6. Vorrichtung nach einem der Ansprüche 1 bis 4, dadurch gekennzeichnet, dass die Filteranordnung als passives Filter aufgebaut ist.

7. Vorrichtung nach einem der Ansprüche 1 bis 4, dadurch gekennzeichnet, dass die Filteranordnung als digitales Filter aufgebaut ist.

8. Vorrichtung nach einem der Ansprüche 1 bis 7, dadurch gekennzeichnet, dass die Filteranordnung innerhalb eines Vor- oder Endverstärkers oder eines Signalprozessors realisiert ist.
